# EUROPÄISCHE PATENTSCHRIFT

(11) **EP 0 239 104 B1**
(45) Veröffentlichungstag und Bekanntmachung des Hinweises auf die Patenterteilung: **05.06.1991**
(21) Anmeldenummer: 87104455.8
(22) Anmeldetag: 26.03.1987
(51) Int. Cl.: B02C 18/18

(54) **Schneidwerk für Aktenvernichter**
Cutting mechanism for a document shredder
Dispositif de coupe pour déchiqueteur de documents

(30) Priorität: 27.03.1986 DE 3610539; 27.03.1986 DE 3610537
(43) Veröffentlichungstag der Anmeldung: 30.09.1987
(73) Patentinhaber: H.S.M. Pressen GmbH, D-7777 Salem 3 (Neufrach) (DE)
(72) Erfinder: Schwelling, Hermann, D-7777 Salem 3/Neufrach (DE)
(74) Vertreter: Seemann, Norbert W., Dipl.-Ing.

(56) Entgegenhaltungen:
- EP-A- 0 174 148
- DE-C- 2 749 482
- FR-A- 2 502 979
- GB-A- 2 096 017

## Beschreibung

Die Erfindung bezieht sich auf ein Schneidwerk für Aktenvernichter nach dem Oberbegriff des Hauptanspruchs, speziell dabei auf sogenannte Partikelschneider mit Längsschnitt und zusätzlicher Quertrennung des Materials. Zwar ist bereits aus der DE-C-27 49 482 ein für Aktenvernichter der hier zur Rede stehenden Art speziell gedachtes Abstreifersystem für Wellengrund und Schneidwalzenoberfläche bekannt, das aus nebeneinandergereihten und den Walzengrund voll umfassenden Abstreifern und zusätzlich auf der Walzenoberfläche sektorartig aufliegenden Hilfsabstreifern besteht, die auf gemeinsamen Lagerstangen aufgereiht und auf diese Weise im Gehäuse gehalten sind, jedoch ist gerade dies eine Konstruktion, die den feinen und somit instabilen Schneidpartikelchen eine Fülle von Möglichkeiten bietet, in die Räume zwischen den Abstreifern und Hilfsabstreifern einzudringen und das gesamte Schneidwerk nach bereits kürzester Zeit zu verstopfen.

Eine weiterhin aus der EP-A-0 174 148 bekannte Schneidwerksausbildung eines Zerkleinerungsgeräts für vornehmlich metallische Drehspäne aus Werkzeugmaschinen weist ebenfalls kamm- oder rechenartig ausgebildete Abstreiferleisten auf, die einerseits bis auf den Walzengrund reichen und andererseits auch auf dem Schneidscheibenaußendurchmesser aufliegen, jedoch ist der jeweilige Kontakt dieser Abstreifer mit den Schneidwalzen an beiden Stellen nur punkt- bzw. linienförmig und zudem noch stumpfwinklig zur Walze, so daß eine solche Anordnung zwar zum Abstreifen grober Drehspanbrocken, nicht aber für extrem feine Papierschnitzel geeignet sein kann.

Aufgabe der vorliegenden Erfindung ist es daher, die aus dem Stand der Technik bekannte Grundausbildung eines Abstreifersystems derart zu modifizieren, daß sich vor allem bei den feinen Partikelschneidern ein optimales Arbeitsergebnis ergibt, ohne jegliches Verstopfen zwischen Walzen und Abstreiferelementen.

Die Lösung dieser Aufgabe ist den Patentansprüchen zu entnehmen. Die Zeichnungen zeigen weitestgehend schematisch dargestellt in Fig. 1 ein Aktenschneidwerk im Querschnitt, in Fig. 2 ein Schneidwerk verkleinert in Ansicht, in Fig. 3 verschiedene Alternativen zu Fig. 1 und in Fig. 4 bis 6 die Abstreiferbleche aus Fig. 3 als Einzelheit.

Generell zeigt das dargestellte Schneidwerk zunächst einmal Abstreiferbleche 7 für die Schneidwalzen 1, 2, bei dem sich über die gesamte Walzenbreite B zwischen jeweils zwei scheibenartigen Schneidmessern 3, 4 über Stangen 5 bzw. 6 in den Seitenplatten P gelagerte Abstreifer 7 sektorartig und mit angepaßtem Radius R bis auf den Walzenkern 1a, 2a hin erstrecken und zusätzliche Abstreiferelemente auf der Oberfläche bzw. dem Außenumfang 3a, 4a der Schneidscheiben bzw. Kreismesser 3, 4 aufliegen.

Gemäß der vorliegenden Erfindung besteht das Neue nun darin, daß die Haltestangen 5, 6 für die Abstreifer 7 leistenförmig ausgebildet sind und die den Schneidwalzen 1, 2 benachbarten Bereiche 5a bzw. 6a einerseits formschlüssig auf dem Außenumfang 3a, 4a der Kreismesser 3, 4 aufliegen und andererseits eine im Querschnitt hakenförmige Ausspitzung 5b bzw. 6b aufweisen, die in eine hinterschnittene Nut 7b am Rücken jedes Abstreiferbleches 7 eingreifen, wobei die Haltestangen 5 bzw. 6 für die Abstreiferbleche 7 als im Querschnitt spiegelbildlich und mit Abstand x zueinander liegende, divergierend vom jeweiligen Stangenfuß 5a bzw. 6a her nach außen verlaufende Einzelleisten 1, 2 ausgebildet sind und die Verbindung zwischen Stangenfuß 5a bzw. 6a und Nut 7b der Abstreiferbleche 7 schwalbenschwanzförmig ausgebildet ist.

Die Vorteile dieser Ausführung liegen nun zum einen darin, daß keinerlei Teile oder taschenartige Hohlräume zwischen Haltestangen mehr vorhanden sind, in denen sich Schneidpartikelchen festsetzen können, und zwar sowohl bei Walzenvor- oder Rücklauf; was tatsächlich noch an den Nasen 7a der Abstreiferbleche 7 an Schneidpartikelchen innerhalb der Nuten am Scheibenaußenumfang vorbeigehen könnte, fällt spätestens im Spalt zwischen den divergierenden Haltestangen 5 und 6 aus.

Ein ganz besonderer Vorteil der Schwalbenschwanzausbildung liegt jedoch vor allem darin, daß die empfindlichen Spitzenteile (Nasen 7a) der Abstreiferbleche 7 durch den Schwalbenschwanzfuß 7b der Abstreiferleisten gemäß der strichpunktierten Linie K unmittelbar gehalten und somit in festigkeitsmäßigem Sinne verstärkt bzw. abgestützt werden. Wichtig ist zudem die glatte Außenkontur der Leisten 5 bzw. 6, an denen sich somit auch keine Partikel festsetzen können.

Ein weiteres wesentliches Merkmal der Erfindung besteht noch darin, daß die auf der Seite des Schneidspalts Sp liegenden Abstreifernasen 7a unterschiedlich weit a, b, c, d von der Mitte M der Uberdeckung der Schneidscheiben 3 und 4 entfernt liegen, wobei zudem noch die Summe der Gesamtabstände a + b bzw. c + d von Nase 7a zu Nase 7a bei jeder der beiden Schneidwalzen 1 bzw. 2 unterschiedlich groß ist. Hierdurch wird vor allem erreicht, daß das zwangsläufig an den Abstreifernasen 7a auf der Schnittgutaustrittsseite A anhaftende faserige Schnittgutgewölle W, beim Walzenrücklauf nicht zum gleichen Zeitpunkt in die Mitte M des Schneidscheibenüberdeckungsbereiches gelangt und dort zusätzlich zum ohnehin im Schneidspalt vorhandene Material auf den Walzengrund gepreßt und verfestigt wird. Zudem garantiert diese Anordnung, daß solches Material auch auf der Papiereinzugsseite E niemals zum gleichen Zeitpunkt, sondern stets nacheinander an die dortigen Abstreifernasen 7a gelangt und für den Antrieb somit die Summe der Abstreiferwiderstände quasi halbiert, bzw. die Stoßbelastung stark verringert wird.

Letztlich ist es noch erfindungserheblich, daß die Schultern 7c der Abstreiferbleche 7 außerhalb des Umfangs der Kreismesser 3, 4 liegen und der innere Verlauf der Schwalbenschwanznut 7b dekkungsgleich mit demjenigen der Kreismesseraußenkontur 3a, 4a ist.

Antriebsmäßig sind im übrigen wie Fig. 2 noch zeigt, die Schneidwalzen 1, 2 über Zahnräder 8, 9 mit dem Antriebsrad 10 gekoppelt.

Die Abstreiferleisten sind über Schrauben 11 in den Lager- bzw. Gehäuseseitenplatten P verspannt, in denen sich auch die Walzenlagerungen 12 befinden.

Alternativ zu der zuvor beschriebenen Ausführung nach Fig. 1 sind zur Lösung der gleichen Aufgabenstellung aber auch, wie die Fig. 3 bis 6 andeuten, Bauarten I bis IV der Abstreiferleisten denkbar, bei denen die einzelnen Abstreiferbleche 20, 20′ oder 20˝ einen aus dem Außenumfang 13a bzw. 14a der Kreismesser 13 und 14 herausragenden, sockelartigen Ansatz 24 bzw. 25 bzw. 26 aufweisen, der in den Zwischenraum zwischen den Abstreiferleisten 15 bis 18 ragt und von mindestens einer durchlaufenden Befestigungsstange 19 durchsetzt ist.

Die spezielle Ausgestaltung im Detail sieht dabei vor, daß die jeweils formschlüssig am Außenumfang 13a und 14a der Kreismesser 13 und 14 anliegenden Bereiche der Abstreiferleisten 15 bis 18 in entsprechende Nuten 21 bzw. 22 der Abstreiferbleche 20 bzw. 20′ eingreifen oder entsprechende Aussparungen 23 in diesen 20˝ durchdringen, wobei bei den Varianten II und III die paarweisen Abstreiferleisten 17 und 18 durch Rückenpartien 17a bzw. 18a miteinander verbunden sind und die Sockel 24 bzw. 25 der Abstreiferbleche 20 bzw. 20′ somit haubenartig umgreifen. Auch bei diesen Lösungen sind die Abstreiferleisten jeweils durch Schrauben 11 mit den Seitenplatten P des Gerätegehäuses verbunden.

### Bezugsziffernverzeichnis

1 Schneidwalze
2 Schneidwalze
1′ Walzenkern
2′ Walzenkern
3 Kreismesser
4 Kreismesser
3a Außenumfang
4a Außenumfang
5 Abstreiferleisten
6 Abstreiferleisten
5a Bereich an den Walzen
6a Bereich an den Walzen
5b Ausspitzung
6b Ausspitzung
7 Abstreiferblech
7a Nase
7b Nut
7c Schulter
8 Zahnrad
9 Zahnrad
10 Antriebsritzel
11 Verschraubung
12 Walzenlagerung
13 Kreismesser
13a Außenumfang
14 Kreismesser
14a Außenumfang
15 Abstreiferleiste I
16 Abstreiferleiste IV
17 Abstreiferleiste II
17a Rückenpartie
18 Abstreiferleiste III
18a Rückenpartie
19 durchlaufende Haltestangen
20 Abstreiferblech
20′ Abstreiferblech
20˝ Abstreiferblech
21 Nut
22 Nut
23 Aussparung
24 Sockel
25 Sockel
26 Sockel
a Nasenabstand
b Nasenabstand
c Nasenabstand
d Nasenabstand
x Leistenabstand
A Schnittgutaustrittsseite
E Papiereinzugseite
K Stützlinie
M Schneidwerkmitte
P Seitenplatten
R Kreismesserradius
Sp Schneidspalt
W Gewölle

## Patentansprüche

1. Schneidwerk für Aktenvernichter bestehend aus einem in seitlichen Lagerplatten (P) geführten Schneidwalzenpaar (1, 2) mit scheibenförmigen, sich im Bereich des Schneidspalts (Sp) teilweise überdeckenden Kreismessern (3, 4) und zwischen diese bis auf den Walzenkern (1′, 2′) hin ragende, auf parallel zu den Schneidwalzen (1, 2) liegende, leistenförmige und bis an den Außenumfang (3a, 4a) der Kreismesser (3, 4) heranreichende Stangen (5, 6) aufgereihte Abstreiferbleche (7) mit spitz an den Walzenkern (1′, 2′) heranverlaufenden Nasen (7a), **dadurch** **gekennzeichnet**, daß die Haltestangen (5, 6) für die Abstreifer (7) einerseits formschlüssig auf dem Außenumfang (3a, 4a) der Kreismesser (3, 4) aufliegen und andererseits eine im Querschnitt hakenförmige Ausspitzung (5b bzw. 6b) aufweisen, die in eine hinterschnittene Nut (7b) am Rücken jedes Abstreiferbleches (7) eingreift.

2. Schneidwerk nach Anspruch 1, **dadurch** **gekennzeichnet**, daß die Haltestangen (5 bzw. 6) für die Abstreiferbleche (7) als im Querschnitt spiegelbildlich und mit Abstand (x) zueinander liegende, divergierend vom jeweiligen Stangenfuß (5a bzw. 6a) her nach außen verlaufende Einzelleisten (1, 2) ausgebildet sind und die Verbindung zwischen Stangenfuß (5a bzw. 6a) und Nut (7b) der Abstreiferbleche (7) schwalbenschwanzförmig ausgebildet ist.

3. Schneidwerk nach den Ansprüchen 1 und 2, **dadurch** **gekennzeichnet**, daß die auf der Seite des Schneidspalts (Sp) liegenden Abstreifernasen (7a) unterschiedlich weit (a, b, c, d) von der Mitte (M) der Überdeckung der Schneidscheiben (3 und 4) entfernt liegen.

4. Schneidwerk nach den Ansprüchen 1 bis 3, **dadurch gekennzeichnet,** daß die Summe der Gesamtabstände (a + b bzw. c + d) von Nase (7a) zu Nase (7a) bei jeder der beiden Schneidwalzen (1 bzw. 2) unterschiedlich groß ist.

5. Schneidwerk nach den Ansprüchen 1 bis 4, **dadurch gekennzeichnet,** daß die Schultern (7c) der Abstreiferbleche (7) außerhalb des Umfangs der Kreismesser (3, 4) liegen und der innere Verlauf der Schwalbenschwanznut (7b) deckungsgleich mit demjenigen der Kreismesseraußenkontur (3a, 4a) ist.

6. Schneidwerk nach dem Oberbegriff sowie teilweise nach dem Kennzeichen von Anspruch 1 und den vorhergehenden Ansprüchen, **dadurch gekennzeichnet,** daß die Abstreiferbleche (20, 20′, 20˝) einen aus dem Außenumfang (13a bzw. 14a) der Kreismesser (13 und 14) herausragenden, sockelartigen Ansatz (24 bzw. 25 bzw. 26) aufweisen, der in den Zwischenraum zwischen den Abstreiferleisten (15 bis 18) ragt und von mindestens einer durchlaufenden Befestigungsstange (19) durchsetzt ist.

7. Schneidwerk nach Anspruch 6, **dadurch gekennzeichnet,** daß die jeweils formschlüssig am Außenumfang (13a und 14a) der Kreismesser (13 und 14) anliegenden Bereiche der Abstreiferleisten (15 bis 18) in entsprechende Nuten (21 bzw. 22) der Abstreiferbleche (20 bzw. 20′) eingreifen oder entsprechende Aussparungen (23) in diesen (20˝) durchdringen.

8. Schneidwerk nach den Ansprüchen 6 und 7, **dadurch gekennzeichnet,** daß die paarweisen Abstreiferleisten (17 und 18) durch Rückenpartien (17a bzw. 18a) miteinander verbunden sind und die Sockel (24 bzw. 25) der Abstreiferbleche (20 bzw. 20′) somit haubenartig umgreifen.

## Claims

1. Cutting mechanism for a document shredder and consisting of a cutting cylinder pair (1, 2), which are carried in lateral bearing plates (P), with disc-shaped circular blades (3, 4) partially overlapping in the region of the cutting gap (Sₚ) and metal stripper plates (7), which are placed in a row on strip-shaped rods (5, 6) _ lying parallelly to the cutting cylinders (1, 2) and reaching to the outer periphery (3a, 4a) of the circular blades (3, 4) _ and project between these to the cylinder core (1′, 2′), with noses (7a) running in a point to the cylinder core (1′, 2′), characterised thereby, that the retaining rods (5, 6) for the strippers (7) on the one hand lie shape-lockingly on the outer periphery (3a, 4a) of the circular blades (3, 4) and on the other hand display a pointed portion (5b or 6b), which is hook-shaped in cross-section and engages into an undercut groove (7) at the back of each metal stripper plate (7).

2. Cutting mechanism according to claim 1, characterised thereby, that the retaining rods (5 or 6) for the metal stripper plates (7) are constructed as individual strips (1, 2), which extend outwards and divergently from the respective rod foot (5a or 6a) and which lie at a spacing (x) one from the other and in mirror image in cross-section, and the connection between the rod foot (5a or 6a) and the groove (7) of the metal stripper plates (7) is formed in dovetail shape.

3. Cutting mechanism according to the claims 1 and 2, characterised thereby, that the stripper noses (7a), which lie on the side of the cutting gap (Sₚ), lie differently far away (a, b, c, d) from the centre (M) of the overlap of the cutting discs (3 and 4).

4. Cutting mechanism according to the claims 1 to 3, characterised thereby, that the sum of the total spacings (a + b or c + d) from nose (7a) to nose (7a) is differently great for each of both the cutting cylinders (1 or 2).

5. Cutting mechanism according to the claims 1 to 4, characterised thereby, that the shoulders (7c) of the metal stripper plates (7) lie outside the circumference of the circular blades (3, 4) and the inner course of the dovetail groove (7b) is congruent with that of the external outline (3a, 4a) of the circular blades.

6. Cutting mechanism according to the classifying clause as well as partially according to the characterising clause of claim 1 and the preceding claims, characterised thereby, that the metal stripper plates (20, 20′, 20˝) display a socket-like projection (24 or 25 or 26), which projects out from the outer periphery (13a or 14a) of the circular blades (13 and 14), projects into the intermediate space between the stripper strips (15 to 18) and is penetrated by at least one fastening rod (19) passing therethrough.

7. Cutting mechanism according to claim 6, characterised thereby, that those regions of the stripper strips (15 to 18), which respectively lie shape-lockingly on the outer periphery (13a or 14a) of the circular blades (13 an d 14), engage into corresponding grooves (21 or 22) of the metal stripper plates (20 or 20′) or penetrate correspondingly cut-outs (23) in these (20˝).

8. Cutting mechanism according to the claims 6 and 7, characterised thereby, that the pairwise stripper strips (17 and 18) are each connected with the other by back portions (17a or 18a) and thereby encompass the sockets (24 or 25) of the metal stripper plates (20 or 20′) in the manner of a hood.

## Revendications

1. Dispositif de coupe pour déchiqueteur de documents constitué par une paire de cylindres de coupe (1, 2) guidés dans des plaques porte-paliers latérales (P) et munis de couteaux circulaires (3, 4) en forme de disques se recouvrant partiellement dans la région de la fente de coupe (Sp) et de tôles de raclage (7) qui font saillie entre ceux-ci jusque sur les noyaux (1′, 2′) des cylindres et qui sont alignées sur des barres (5, 6), lesquelles sont situées parallèlement aux cylindres de coupe (1, 2), présentent la forme de lattes, arrivent jusqu'à la périphérie extérieure (3a, 4a) des couteaux circulaires (3, 4) et comprennent des becs (7a) qui s'étendent en pointe sur les noyaux (1′, 2′) des cylindres, caractérisé par le fait que les barres de retenue (5, 6) destinées aux racleurs (7) sont appuyées avec conjugaison des formes sur la périphérie extérieure (3a, 4a) des couteaux circulaires (3, 4), d'une part, et, d'autre part, présentent un amincissement (5b et 6b, respectivement), en forme de crochet en section transversale, qui pénètre dans une rainure en contre-dépouille (7b) ménagée dans le dos de chaque tôle de raclage (7).

2. Dispositif de coupe selon la revendication 1, caractérisé par le fait que les barres de retenue (5 et 6, respectivement) destinées aux tôles de raclage (7) sont réalisées sous la forme de lattes individuelles (5, 6) qui sont symétriques en section transversale, qui sont situées à une distance (x) l'une de l'autre, et qui s'étendent en divergeant vers l'extérieur depuis le pied de barre correspondant (5a et 6a, respectivement), et que la liaison entre le pied de barre (5a et 6a, respectivement) et la rainure (7b) de la tôle de raclage (7) est réalisée en forme de queue d'aronde.

3. Dispositif de coupe selon les revendications 1 et 2, caractérisé par le fait que les becs de raclage (7a) situés du côté de la fente de coupe (Sp) sont éloignés à des distances différentes (a, b, c, d) du milieu (M) du recouvrement des disques de coupe (3 et 4).

4. Dispositif de coupe selon les revendications 1 à 3, caractérisé par le fait que la somme des distances totales (a + b et c + d, respectivement) de bec (7a) à bec (7a) présente une valeur différente pour chacun des deux cylindres de coupe (1, 2).

5. Dispositif de coupe selon les revendications 1 à 4, caractérisé par le fait que les épaulements (7c) des tôles de raclage (7) sont situés à l'extérieur de la périphérie des couteaux circulaires (3, 4), et que le tracé intérieur de la rainure en queue d'aronde (7b) coïncide avec celui du contour extérieur (3a, 4a) des couteaux circulaires.

6. Dispositif de coupe selon le préambule de la revendication 1, ainsi que partiellement selon sa partie caractérisante, et selon les revendications précédentes, caractérisé par le fait que les tôles de raclage (20, 20′, 20˝) comportent un prolongement en forme de socle (24, respectivement 25, respectivement 26) qui fait saillie depuis la périphérie extérieure (13a et 14a, respectivement) des couteaux circulaires (13 et 14), qui pénètre dans l'espace libre entre les lattes de raclage (15 à 18) et qui est traversé par au moins une tige de fixation continue (19).

7. Dispositif de coupe selon la revendication 6, caractérisé par le fait que les régions des lattes de raclage (15 à 18) qui portent à chaque fois avec conjugaison des formes sur la périphérie extérieure (13a, 14a) des couteaux circulaires (13, 14) pénètrent dans des rainures correspondantes (21 et 22, respectivement) des tôles de raclage (20 et 20′, respectivement), ou que des évidements correspondants (23) traversent celles-ci (20˝).

8. Dispositif de coupe selon les revendications 6 et 7, caractérisé par le fait que les lattes de raclage (17 et 18) sont reliées entre elles par paires par des parties dorsales (17a et 18a, respectivement), et qu'elles enserrent ainsi à la manière d'une chape les socles (24 et 25, respectivement) des tôles de raclage (20 et 20′, respectivement).
